# EUROPÄISCHE PATENTSCHRIFT

(11) **EP 1 004 156 B1**
(45) Veröffentlichungstag und Bekanntmachung des Hinweises auf die Patenterteilung: **03.04.2002**
(21) Anmeldenummer: 98945007.7
(22) Anmeldetag: 17.07.1998
(51) Int. Cl.: H01R 24/00

(54) **ELEKTRISCHES GERÄT**
ELECTRICAL DEVICE
APPAREIL ELECTRIQUE

(30) Priorität: 12.08.1997 DE 19734859
(43) Veröffentlichungstag der Anmeldung: 31.05.2000
(73) Patentinhaber: ROBERT BOSCH GMBH, 70442 Stuttgart (DE)
(72) Erfinder: RYCHLAK, Stefan, D-31241 Ilsede (DE)
(86) Internationale Anmeldenummer: DE9802005
(87) Internationale Veröffentlichungsnummer: WO9908344

(56) Entgegenhaltungen:
- DE-A1- 3 512 229
- DE-A1- 4 236 353
- US-A- 4 789 224
- US-A- 4 940 414

## Beschreibung

### Stand der Technik

Die Erfindung geht von einem elektrischen Gerät nach der Gattung des Hauptanspruchs aus.

Es sind bereits elektrische Geräte, beispielsweise Autoradios bekannt, die eine Anzeigevorrichtung und Bedienelemente aufweisen.

### Vorteile der Erfindung

Das erfindungsgemäße elektrische Gerät mit den Merkmalen des Hauptanspruchs hat demgegenüber den Vorteil, daß die Scheibe für die Anbringung der Anzeigevorrichtung zugleich mit Kontaktflächen versehen ist, die über die Bedienelemente kontaktierbar sind. Auf diese Weise wird die Funktionalität der Scheibe erhöht, so daß eine Leiterplatte für die Kontaktierung von Kontaktflächen über die Bedienelemente in der Gerätekappe nicht erforderlich ist. Auf diese Weises werden Platz, Material und Kosten eingespart.

Vorteilhaft ist auch, daß die Kontaktleiste mit Anschlußkontakten für die Anzeigevorrichtung auch Anschlußkontakte für die Kontaktflächen aufweist. Auf diese Weise können die Anschlußkontakte für die Anzeigevorrichtung und für die Kontaktflächen in einem einzigen Arbeitsgang hergestellt werden. Außerdem können die Anschlußkontakte für die Anzeigevorrichtung und die Anschlußkontakte für die Kontaktflächen über eine einzige Kontaktfolie mit entsprechenden Gegenkontakten auf einer Hauptplatine kontaktiert werden, so daß weitere Kontaktfolien und damit Material, Platz und Kosten eingespart werden können.

Durch die in den Unteransprüchen aufgeführten Maßnahmen sind vorteilhafte Weiterbildungen und Verbesserungen des im Hauptanspruch angegebenen elektrischen Gerätes möglich.

Vorteilhaft ist es, daß die Bedienelemente als Tasten ausgebildet sind, daß zwischen den Tasten und den Kontaktflächen eine Schaltmatte vorgesehen ist, daß die Schaltmatte Kontakte aufweist, die den Tasten zugeordnet sind und daß bei Betätigung einer der Tasten der ihr zugeordnete Kontakt zwei Kontaktflächen kontaktiert. Durch die Verwendung von Schaltmatten zur Umsetzung einer Tastenbetätigung in die Kontaktierung zweier Kontaktflächen wird die Montage des elektrischen Gerätes erheblich vereinfacht und beschleunigt, da die jeweilige Schaltmatte lediglich zwischen den Tasten und den Kontaktflächen eingelegt werden muß. Außerdem wird über eine Schaltmatte mit den den Tasten zugeordneten Kontakten zur Kontaktierung zweier Kontaktflächen eine besonders sichere Kontaktierung ermöglicht, bei der keine Wackelkontakte auftreten.

Vorteilhaft ist auch, daß die Schaltmatte zumindest teilweise aus lichtdurchlässigem Material gebildet ist. Auf diese Weise lassen sich über die Schaltmatte die Bedienelemente beleuchten.

Ein weiterer Vorteil besteht darin, daß die Anzeigevorrichtung und die Bedienelemente durch eine gemeinsame Lichtquelle beleuchtbar sind. Dies wird vor allem dadurch ermöglicht, daß sowohl die Anzeigevorrichtung als auch die Kontaktflächen für die Bedienelemente an einer gemeinsamen Scheibe angeordnet sind, so daß eine Lichtquelle, die die Scheibe beleuchtet, sowohl die Anzeigevorrichtung, als auch die vor den Kontaktflächen befindlichen Bedienelemente beleuchten kann. Auf diese Weise können Lichtquellen bei der Beleuchtung der Anzeigevorrichtung und der Bedienelemente eingespart werden.

Ein weiterer Vorteil besteht darin, daß die Scheibe über einen Reflektor von der Lichtquelle ausleuchtbar ist. Auf diese Weise wird die Ausleuchtung der Scheibe verbessert und kann unabhängig vom Anbringungsort der Lichtquelle durch geeignete Stellung und Form des Reflektors erreicht werden.

Ein weiterer Vorteil besteht darin, daß die Anschlußkontakte der Kontaktleiste über eine Kontaktfolie mit entsprechenden Gegenkontakten einer Hauptplatine elektrisch leitend verbunden sind. Auf diese Weise wird die Verbindung zwischen der Kontaktleiste und der Hauptplatine übersichtlicher und einfacher, da die Kontaktfolie beispielsweise über eine geeignete Steckkontaktanordnung mit den Gegenkontakten der Hauptplatine verbunden werden kann, so daß die einzelnen Anschlußkontakte nicht einzeln verbunden werden müssen.

Vorteilhaft ist weiterhin, daß die Bedienelemente zumindest teilweise aus lichtdurchlässigem Material gebildet sind. Auf diese Weise können sie durch eine hinter der Scheibe angeordnete Lichtquelle beleuchtet werden, so daß die Bedienung für den Benutzer bei Dunkelheit erleichtert wird.

### Zeichnung

Ein Ausführungsbeispiel der Erfindung ist in der Zeichnung dargestellt und in der nachfolgenden Beschreibung näher erläutert. Es zeigen Figur 1 eine lichtdurchlässige Scheibe mit Anzeigevorrichtung und Kontaktflächen sowie einer Kontaktfolie, Figur 2 eine lichtdurchlässige Scheibe mit Anzeigevorrichtung und Schaltmatten, Figur 3 eine Rückansicht einer Schaltmatte, Figur 4 eine Scheibe mit Anzeigevorrichtung und Bedienelementen und Figur 5 einen Schnitt durch ein erfindungsgemäßes elektrisches Gerät.

### Beschreibung des Ausführungsbeispiels

In Figur 1 kennzeichnet 20 eine lichtdurchlässige Scheibe, beispielsweise eine Glas- oder Plexiglasscheibe. Die Scheibe ist in einem elektrischen Gerät 1 angeordnet, das gemäß einer Schnittdarstellung in Figur 5 in einer Seitenansicht dargestellt ist, wobei der Schnitt entlang einer Schnittlinie A-A gemäß Figur 1 in etwa mittig senkrecht zu den Längskanten der rechteckförmig ausgebildeten Scheibe 20 verläuft. Das elektrische Gerät 1 ist dabei in diesem Ausführungsbeispiel als Autoradio ausgebildet. Gemäß Figur 5 ist auf der dem Geräteinneren abgewandten Seite der Scheibe 20 eine beispielsweise als Flüssigkristallanzeige ausgebildete Anzeigevorrichtung 5 angeordnet. Gemäß Figur 1 ist an der Anzeigevorricchtung 5 die Information "Europe 1" dargestellt, bei der es sich beispielsweise um den Namen eines gerade empfangenen Rundfunksenders handeln kann. Links und rechts der Anzeigevorrichtung 5 aus der Sicht des Benutzers ist gemäß Figur 1 auf der Glasscheibe 20 ein erster Bereich 90 und ein zweiter Bereich 95 vorgesehen, wobei sich der erste Bereich 90 links und der zweite Bereich 95 rechts von der Anzeigevorrichtung 5 auf der Glasscheibe 20 befindet. Auf jedem der beiden Bereiche 90, 95 der Scheibe 20 sind auf der der Anzeigevorrichtung 5 zugewandten Seite der Scheibe 20 jeweils acht metallische Kontaktflächenpaare 35, 40 angeordnet, die beispielsweise durch Aufdampfen auf die Scheibe 20 aufgebracht werden können. Ein Kontaktflächenpaar 35, 40 besteht dabei jeweils aus einer ersten Kontaktfläche 35 und einer zweiten Kontaktfläche 40, wobei die erste Kontaktfläche 35 und die zweite Kontaktfläche 40 galvanisch voneinander getrennt sind. Dennoch sind die erste Kontaktfläche 35 und die zweite Kontaktfläche 40 eines jeden Kontaktflächenpaares 35, 40 benachbart und verhältnismäßig gering beabstandet auf dem entsprechenden Bereich 90, 95 der Scheibe 20 angeordnet. Unterhalb des ersten Bereichs 90, des zweiten Bereichs 95 und der Anzeigevorrichtung 5 weist die Scheibe 20 eine Kontaktleiste 25 mit Anschlußkontakten 30 für die Anzeigevorrichtung 5 und Anschlußkontakten 45, 50 für die Kontaktflächen 35, 40 auf. Dabei sind die Anschlußkontakte 30, 45, 50 ebenfalls metallisch ausgebildet und beispielsweise durch Aufdampfen auf die Kontaktleiste 25 der Scheibe 20 aufgebracht. Die Anschlußkontakte 30 für die Anzeigevorrichtung 5 sind unterhalb der Anzeigevorrichtung 5 auf der Kontaktleiste 25 angeordnet. Aus Gründen der Übersichtlichkeit ist jedoch nur einer dieser Anschlußkontakte 30 für die Anzeigevorrichtung 5 in den Figuren 1, 2 und 4 gekennzeichnet. Unterhalb des ersten Bereichs 90 und des zweiten Bereichs 95 sind die Anschlußkontakte 45, 50 für die Kontaktflächen 35, 40 auf der Kontaktleiste 25 der Scheibe 20 angeordnet. Dabei ist für jede erste Kontaktfläche 35 der Kontaktflächenpaare 35, 40 ein eigener Anschlußkontakt 45 vorgesehen, der jeweils elektrisch leitend, beispielsweise durch eine auf die Scheibe 20 aufgedampfte Leiterbahn mit der dazugehörigen ersten Kontaktfläche 35 verbunden ist. Bei den zweiten Kontaktflächen 40 der Kontaktflächenpaare 35, 40 ist für jeden Bereich 90, 95 ein einziger Anschlußkontakt 50 vorgesehen, der elektrisch leitend, beispielsweise durch auf die Scheibe 20 aufgedampfte Leiterbahnen, mit den zweiten Kontaktflächen 40 des jeweiligen Bereichs 90, 95 verbunden ist. Die zweiten Kontaktflächen 40 eines jeden Bereichs 90, 95 sind also galvanisch nicht voneinander getrennt und weisen gleiches Potential auf. Dabei kann es sich beispielsweise um ein Bezugspotential handeln. Es kann jedoch auch für die zweiten Kontaktflächen 40 jeweils ein eigener Anschlußkontakt an der Kontaktleiste 25 vorgesehen sein. Die Kontaktleiste 25 mit den Anschlußkontakten 30, 45, 50 ist in eine Steckkontaktanordnung 100 einer Kontaktfolie 80 eingesteckt, wobei die Kontaktfolie 80 Verbindungsleitungen 105 umfaßt, von denen aus Gründen der Übersichtlichkeit nur eine in Figur 1 gekennzeichnet ist, wobei die Verbindungsleitungen 105 die Anschlußkontakte 30, 45, 50 mit entsprechenden Gegenkontakten auf einer Hauptplatine 85 im Autoradio 1 elektrisch leitend verbinden. Dabei ist die Kontaktfolie 80 zur Kontaktierung mit den Gegenkontakten in der Hauptplatine 85 in eine Steckkontaktanordnung 110 der Hauptplatine 85 eingesteckt.

In Figur 2 kennzeichnen gleiche Bezugszeichen gleiche Elemente. Auf der der Anzeigevorrichtung 5 zugewandten Seite der Scheibe 20 ist auf dem ersten Bereich 90 eine erste Schaltmatte 55 und auf dem zweiten Bereich 95 eine zweite Schaltmatte 60 angeordnet, die die Kontaktflächenpaare 35, 40 auf den beiden Bereichen 90, 95 verdecken. An der Stelle der Kontaktflächenpaare 35, 40 weisen die Schaltmatten 55, 60 sog. Schaltdome 115 auf, die in Richtung zum Benutzer hin von der Scheibe 20 weg gewölbt sind. Die Schaltmatten 55, 60 sind dabei aus elastischem Material, beispielsweise aus Gummi, hergestellt. Die Schaltdome 115 können also zur Scheibe 20 hin eingedrückt werden, so daß sie die ihnen jeweils zugeordneten Kontaktflächenpaare 35, 40 berühren.

Figur 3 zeigt eine Rückansicht der ersten Schaltmatte 55, die jedoch auch der Rückansicht der zweiten Schaltmatte 60 entspricht und die der Scheibe 20 zugewandte Seite der entsprechenden Schaltmatte 55, 60 darstellt. Dabei weisen die Schaltdome 115 an ihrer der Scheibe 20 zugewandten Seite jeweils einen metallischen Kontakt 65 auf, dessen Abmessungen so gewählt sind, daß beim Eindrücken des jeweiligen Schaltdomes 115 in Richtung zur Scheibe 20 hin die beiden Kontaktflächen 35, 40 des dem jeweiligen Schaltdom 115 zugeordneten Kontakfächenpaares 35, 40 über den Kontakt 65 elektrisch leitend miteinander verbunden werden. Auf diese Weise kann eine Bedienfunktion des Autoradios 1 oder ein Funktionswert, beispielsweise die Lautstärke eingestellt werden.

Die Schaltmatten 55, 60 sind zumindest im Bereich der Schaltdome 115 aus lichtdurchlässigem Material gebildet. Die Schaltmatten 55, 60 können jedoch auch vollständig aus lichtdurchlässigem Material gebildet sein.

In Figur 4 kennzeichnen gleiche Bezugszeichen gleiche Elemente. Dabei sind im ersten Bereich 90 und im zweiten Bereich 95 der Scheibe 20 auf der der Scheibe 20 abgewandten Seite der Schaltmatten 55, 60 als Tasten ausgebildete Bedienelemente 10 an einer Gerätefront des Autoradios 1 angeordnet. Jeder Taste 10 ist dabei ein Schaltdom 115 zugeordnet, so daß die Tasten 10 jeweils direkt oberhalb ihres zugehörigen Schaltdomes 115 angeordnet sind. Durch Betätigung der Tasten 10 wird dabei der jeweils darunterliegende Schaltdom 115 so eingedrückt, daß eine Kontaktierung der beiden Kontaktflächen 35, 40 des zugeordneten Kontaktflächenpaares 35, 40 über den entsprechenden Kontakt 65 erfolgt und die entsprechend gewählte Bedienfunktion bzw. der entsprechend gewählte Funktionswert eingestellt wird. Dabei können die Tasten 10 ebenfalls aus lichtdurchlässigem Material hergestellt sein. Wird die entsprechende Taste 10 vom Benutzer wieder losgelassen, so bewegt sich aufgrund der Elastizität und der Form des entsprechenden Schaltdoms 115 dieser Schaltdom wieder von der Scheibe 20 in Richtung zum Benutzer weg, so daß die Kontaktierung der beiden zugehörigen Kontaktflächen 35, 40 über den Kontakt 65 wieder beendet wird.

In der Schnittdarstellung gemäß Figur 5 ist zu erkennen, daß innerhalb des Autoradios 1 auf der Hauptplatine 85 eine Lichtquelle 70 angeordnet ist, die Licht auf einen Reflektor 75 abstrahlt, wobei der Reflektor 75 das von der Lichtquelle 70 abgestrahlte Licht auf die Scheibe 20 reflektiert, so daß die gesamte Scheibe 20 ausgeleuchtet wird. Für den Fall, daß die Schaltmatten 55, 60 und die Tasten 10 zumindest teilweise aus lichtdurchlässigem Material gebildet sind, können über die Lichtquelle 70 und den Reflektor 75 sowohl die Anzeigevorrichtung 5 als auch die Tasten 10 gleichzeitig beleuchtet werden. Dies ist besonders bei Dunkelheit für den Benutzer von Vorteil. Aufgrund der Verwendung eines Reflektors 75 kann der Anbringungsort für die Lichtquelle 70 bei entsprechender Ausrichtung und Form des Reflektors 75 vergleichsweise frei im Autoradio 1 gewählt werden. Ist dagegen kein Reflektor 75 im Autoradio 1 vorgesehen, so ist der Ort für die Anbringung der Lichtquelle 70 im Autoradio 1 hinter der Scheibe 20 für die Ausleuchtung der gesamten Scheibe 20 in beschränkterem Maße variierbar.

Die Erfindung ist nicht auf ein Autoradio 1 beschränkt, sondern generell auf jedes elektrische Gerät 1 anwendbar, das eine Anzeigevorrichtung 5 und Bedienelemente 10 aufweist. Dies kann beispielsweise auch ein Abspielgerät für eine Compact-Disc, ein Cassettenabspielgerät, eine Waschmaschine, ein Telefonendgerät, ein Mobiltelefon u.s.w. sein.

Die Bedienelemente 10 können auch als Druckknöpfe, Schalter oder dergleichen ausgebildet sein, für die Ausbildung der Bedienelemente 10 ist es lediglich notwendig, daß durch ihre Betätigung die entsprechenden Schaltdome 115 zur Scheibe 20 hin für eine Kontaktierung der beiden zugehörigen Kontaktflächen 35, 40 über den entsprechenden Kontakt 65 eingedrückt werden können.

Eine Ausleuchtung der gesamten Scheibe 20 ist nicht unbedingt erforderlich. Es reicht bereits aus, wenn die Stellen der Scheibe 20 ausgeleuchtet sind, an denen sich die Anzeigevorrichtung 5 und die Bedienelemente 10 befinden.

Es können alle Bedienelemente 10 teilweise oder vollständig aus lichtdurchlässigem Material gebildet sein. Es kann aber auch zumindest ein Bedienelement 10 aus lichtundurchlässigem Material gebildet sein. Dasselbe gilt für die Schaltdome 115 der Schaltmatten 55, 60 und für die Schaltmatten 55, 60 selbst.

## Patentansprüche

1. Elektrisches Gerät (1), insbesondere Autoradio, mit einer Anzeigevorrichtung (5) und Bedienelementen (10), **dadurch gekennzeichnet, daß** eine lichtdurchlässige Scheibe (20) vorgesehen ist, vor der die Anzeigevorrichtung (5) angeordnet ist, daß die Scheibe (20) eine Kontaktleiste (25) mit Anschlußkontakten (30) für die Anzeigevorrichtung (5) aufweist, daß auf der Scheibe (20) Kontaktflächen (35, 40) angeordnet sind, die über die Bedienelemente (10) kontaktierbar sind und daß die Kontaktleiste (25) Anschlußkontakte (45, 50) für die Kontaktflächen (35, 40) aufweist.

2. Elektrisches Gerät (1) nach Anspruch 1, **dadurch gekennzeichnet, daß** die Bedienelemente (10) als Tasten ausgebildet sind, daß zwischen den Tasten (10) und den Kontaktflächen (35, 40) eine Schaltmatte (55, 60) vorgesehen ist, daß die Schaltmatte (55, 60) Kontakte (65) aufweist, die den Tasten (10) zugeordnet sind, und daß bei Betätigung einer der Tasten (10) der ihr zugeordnete Kontakt (65) zwei Kontaktflächen (35, 40) kontaktiert.

3. Elektrisches Gerät (1) nach Anspruch 2, **dadurch gekennzeichnet, daß** die Schaltmatte (55, 60) zumindest teilweise aus lichtdurchlässigem Material gebildet ist.

4. Elektrisches Gerät (1) nach Anspruch 1, 2 oder 3, **dadurch gekennzeichnet, daß** die Anzeigevorrichtung (5) und die Bedienelemente (10) durch eine gemeinsame Lichtquelle (70) beleuchtbar sind.

5. Elektrisches Gerät (1) nach Anspruch 4, **dadurch gekennzeichnet, daß** die Scheibe (20) über einen Reflektor (75) von der Lichtquelle (70) ausleuchtbar ist.

6. Elektrisches Gerät (1) nach einem der vorherigen Ansprüche, **dadurch gekennzeichnet, daß** die Anschlußkontakte (30, 45, 50) der Kontaktleiste (25) über eine Kontaktfolie (80) mit entsprechenden Gegenkontakten einer Hauptplatine (85) elektrisch leitend verbunden sind.

7. Elektrisches Gerät (1) nach einem der vorherigen Ansprüche, **dadurch gekennzeichnet, daß** die Bedienelemente (10) zumindest teilweise aus lichtdurchlässigem Material gebildet sind.

## Claims

1. Electrical appliance (1), in particular car radio, having a display device (5) and controls (10), **characterized in that** a translucent plate (20) is provided in front of which the display device (5) is arranged, **in that** the plate (20) has a contact strip (25) with connection contacts (30) for the display device (5), **in that** contact areas (35, 40) with which contact can be made by means of the controls (10) are arranged on the plate (20), and **in that** the contact strip (25) has connection contacts (45, 50) for the contact areas (35, 40).

2. Electrical appliance (1) according to Claim 1, **characterized in that** the controls (10) are embodied as keys, **in that** a switching mat (55, 60) is provided between the keys (10) and the contact areas (35, 40), **in that** the switching mat (55, 60) has contacts (65) which are assigned to the keys (10), and **in that** when one of the keys (10) is actuated the contact (65) assigned to it makes contact with two contact areas (35, 40).

3. Electrical appliance (1) according to Claim 2, **characterized in that** the switching mat (55, 60) is formed at least partially from a translucent material.

4. Electrical appliance (1) according to Claim 1, 2 or 3, **characterized in that** the display device (5) and the controls (10) can be illuminated by means of a common light source (70).

5. Electrical appliance (1) according to Claim 4, **characterized in that** the plate (20) can be illuminated by the light source (70) via a reflector (75).

6. Electrical appliance (1) according to one of the preceding claims, **characterized in that** the connection contacts (30, 45, 50) of the contact strip (25) are connected in an electrically conductive fashion via a contact foil (80) to corresponding countercontacts of a main printed circuit board (85).

7. Electrical appliance (1) according to one of the preceding claims, **characterized in that** the controls (10) are formed at least partially from translucent material.

## Revendications

1. Appareil électrique (1), notamment autoradio comportant un dispositif d'affichage (5) et des éléments de commande (10),
**caractérisé par**
- une vitre transparente (20) devant laquelle se trouve le dispositif d'affichage (5),
- la vitre (20) comporte une barrette de contacts (25) avec des contacts de branchement (20) pour le dispositif d'affichage (5),
- la vitre (20) comporte des surfaces de contact (35, 40) qui peuvent être mises en contact par les éléments de commande (10) et
- la barrette de contacts (25) comporte des contacts de branchement (45, 50) pour les surfaces de contact (35, 40).

2. Appareil électrique selon la revendication 1,
**caractérisé en ce que**
les éléments de commande (10) sont des touches,
entre les touches (10) et les surfaces de contact (35, 40) on a une nappe de commutation (55, 60),
la nappe de commutation (55, 60) comporte des contacts (65) associés aux touches (10) et
lorsqu'on actionne l'une des touches (10) on relie son contact (65) par deux surfaces de contact (35, 40).

3. Appareil électrique selon la revendication 2,
**caractérisé en ce que**
les nappes de commutation (55, 60) sont au moins en partie réalisées en matière transparente.

4. Appareil électrique selon l'une quelconque des revendications 1, 2, 3,
**caractérisé en ce que**
le dispositif d'affichage (5) et les éléments de commande (10) sont éclairés par une source lumineuse commune (70).

5. Appareil électrique selon la revendication 4,
**caractérisé en ce que**
la vitre (20) est éclairée par une source lumineuse (70) par l'intermédiaire d'un réflecteur (75).

6. Appareil électrique selon l'une quelconque des revendications précédentes,
**caractérisé en ce que**
les contacts de branchement (30, 45, 50) de la barrette de contacts (25) sont reliés électriquement par une feuille de contact (80) au contact complémentaire correspondant d'une platine principale (85).

7. Appareil électrique selon l'une quelconque des revendications précédentes,
**caractérisé en ce que**
les éléments de commande (10) sont au moins en partie réalisés en matière transparente.
